# EUROPÄISCHE PATENTSCHRIFT

(11) **EP 2 834 567 B1**
(45) Veröffentlichungstag und Bekanntmachung des Hinweises auf die Patenterteilung: **20.01.2021**
(21) Anmeldenummer: 13717205.2
(22) Anmeldetag: 02.04.2013
(51) Int. Cl.: F24C 7/08, G08C 17/02

(54) **KOCHFELD UND VERFAHREN ZUR STEUERUNG EINES KOCHFELDES**
HOB AND METHOD FOR CONTROLLING A HOB
TABLE DE CUISSON ET PROCÉDÉ DE COMMANDE D'UNE TABLE DE CUISSON

(30) Priorität: 05.04.2012 DE 102012205621
(43) Veröffentlichungstag der Anmeldung: 11.02.2015
(73) Patentinhaber: BSH Hausgeräte GmbH, 81739 München (DE)
(72) Erfinder: BEIFUSS, Wolfgang, 83339 Chieming (DE); HAS, Uwe, 84579 Unterneukirchen (DE); SIPPEL, Matthias, 83329 Waging am See (DE)
(86) Internationale Anmeldenummer: PCT/EP2013/056913
(87) Internationale Veröffentlichungsnummer: WO 2013/150014

(56) Entgegenhaltungen:
- EP-A2- 2 385 311
- DE-A1- 19 849 075
- DE-U1-202011 050 585
- DE-U1-202011 050 585
- SE-A1- 1 100 399

## Beschreibung

Die vorliegende Erfindung betrifft ein Kochfeld gemäß dem Oberbegriff des Patentanspruchs 1, sowie ein Verfahren zur Steuerung eines Kochfeldes gemäß dem Oberbegriff des Patentanspruchs 3.

Aus der WO 2012/019886 A2 ist ein Hausgerät zum Zubereiten von Lebensmitteln mit einer Kommunikationsschnittstelle bekannt. Diese ermöglicht eine drahtlose Kommunikation mit einer hausgeräteexternen Einheit. Die Kommunikationsschnittstelle ist als eine Kurzstrecken-Kommunikationsschnittstelle für Funksignale ausgebildet.

Die EP 2 385 311 A2 offenbart ein Bedienteil für eine Haushaltsarbeitsstation, welches mindestens eine Anzeigeeinheit und mindestens eine Bedieneinheit aufweist. Das Bedienteil ist zu seinem Betrieb auf die Haushaltsarbeitsstation aufsetzbar und dadurch mit der Haushaltsarbeitsstation transformatorisch koppelbar. Ferner weist es eine drahtlose erste Datenschnittstelle zur Kommunikation mit der Haushaltsarbeitsstation auf.

Aus der SE 1100 399 A1 ist eine Methode zum Steuern einer Heizplatte, sowie eine mobile Induktionsheizplatte bekannt. Die Induktionsheizplatte ist dabei mit dem Smartphone bedienbar.

Aus der DE 198 49 075 A1 ist eine Steuerung für ein Elektrogerät mit wenigstens einer in dem Elektrogerät enthaltenen elektrischen Funktionseinrichtung bekannt. Die Steuerung enthält wenigstens eine Leistungsschalteinrichtung und weist ferner eine von dem Elektrogerät separate Steuereinheit auf, die drahtlos signalübertragend mit dem Elektrogerät verbunden ist.

Die DE 20 2011 050 585 U1 offenbart ein Gargerät, an dessen Gehäuse ein Tablet-PC oder ein Smartphone lösbar anbringbar ist.

Der Erfindung liegt die Aufgabe zugrunde, den genannten Stand der Technik zu verbessern.

Diese Aufgabe wird durch ein Kochfeld mit den Merkmalen des Patentanspruchs 1 gelöst. Des Weiteren wird die Aufgabe durch ein Verfahren, welches die Merkmale des Patentanspruchs 3 aufweist, gelöst. Vorteilhafte Ausgestaltungen sind den Unteransprüchen einzeln oder in Kombination zu entnehmen.

Das Kochfeld weist eine zweite Kommunikationsschnittstelle auf, die dazu ausgebildet ist, mit dem Multimediagerät über eine zweite Funkstrecke zu kommunizieren. Dabei sind die beiden Funkstrecken zueinander unterschiedlich ausgebildet, indem sie in unterschiedlichen Frequenzbändern operieren und unterschiedliche Übertragungsprotokolle benutzen. Durch die Nutzung eines tragbaren Multimediagerätes, wie z. B. eines Smartphones oder eines Tablet PC wird eine komfortable Bedienung des Kochfeldes durch z. B. große Touch-Tasten und/oder einen hochauflösenden, farbigen Bildschirm erreicht. Zudem wird durch die Nutzung zweier, voneinander unabhängiger Funkstrecken eine sichere Bedienung ermöglicht. Dies gilt insbesondere dann, wenn eine Funkstrecke zur Übertragung der Steuerbefehle und die andere Funkstrecke zur Bestätigung, dass sich ein Benutzer des Multimediagerätes im Nahbereich des Kochfeldes befindet, genutzt wird. Die Übertragung der Steuerbefehle erfolgt dabei beispielsweise über ein standardisiertes WLAN, bzw. WIFI- Funknetz.

Die erste Kommunikationsschnittstelle ist dazu ausgelegt, Steuerbefehle über ein Drahtlosnetzwerk in Ausbildung eines WLAN-Netzwerkes zu empfangen. Es wird dadurch eine Technik genutzt, die in vielen Haushalten bereits vorhanden ist, und somit eine preisgünstige Übertragungsmethode vom Multimediagerät zum Kochfeld darstellt. Der Datenaustausch zwischen dem Kochfeld und dem Multimediagerät über die erste Funkstrecke ist bevorzugt bidirektional ausgelegt, so dass das Multimediagerät neben dem Senden von Steuerbefehlen auch Daten vom Kochfeld empfangen kann. So kann beispielsweise das Kochfeld mit einzelnen Heizzonen gegenständlich auf dem Multimediagerät dargestellt werden, wobei eingestellte Heizleistungen den Heizzonen zugeordnet angezeigt werden. Ebenso können zusätzliche Werte, wie z.B. verbleibende Garzeiten, aktuelle Temperaturen oder ein Energieverbrauch in grafisch ansprechender Weise dargestellt werden.

Die Steuerbefehle sind ohne vorherige Freigabe an das Kochfeld übertragbar und werden dort so lange gespeichert, bis eine Freigabe erfolgt, oder bis sie gelöscht werden. Es können beispielsweise über eine WLAN-Verbindung Steuerbefehle von einer größeren Entfernung aus z. B. über ein Smartphone oder einen Tablet PC an das Kochfeld übertragen werden. Eine Umsetzung der Steuerbefehle im Kochfeld erfolgt erst dann, wenn über die zweite Funkstrecke eine Freigabe dafür erfolgt ist. Zur Freigabe ist es erforderlich, dass sich das Multimediagerät in einem nahen Umfeld, bzw. in Sichtweite zum Kochfeld befindet. Zur Eingabe, bzw. Übertragung der Steuerbefehle durch ein Multimediagerät hingegen ist es für einen Benutzer des Kochfeldes nicht erforderlich, sich in dessen unmittelbarer Nähe aufzuhalten.

Die Freigabe wird durch einen Datenaustausch über eine NFC-Funkstrecke erteilt, wodurch sichergestellt wird, dass die Freigabe nur im Nahfeld des Kochfeldes erfolgt. Dabei ist unter der Abkürzung "NFC" eine "Near-Field-Communication" als internationaler Übertragungsstandard zum kontaktlosen Austausch von Daten über kurze Strecken zu verstehen.

Die NFC-Funkstrecke ist dazu ausgelegt, über eine maximale Entfernung von 30 cm, insbesondere von 15 cm zu kommunizieren. Dadurch wird eine sehr sichere Bedienung des Kochfeldes per Funkübertragung ermöglicht, da durch die kurze Reichweite der zweiten Funkstrecke sichergestellt ist, dass bei einer erfolgreichen Datenübertragung über diese Funkstrecke sich ein Benutzer des Kochfeldes in dessen unmittelbarer Nähe aufhält. Eine besonders sichere, beaufsichtigte Bedienung in Sichtweite zum Kochfeld ist somit gegeben. Bei größeren Reichweiten, wie z.B. durch eine Bluetooth-Verbindung könnte sich ein Benutzer des Kochfeldes außerhalb der Sichtweite zum Kochfeld befinden (z.B. hinter einer Mauer) und dennoch das Kochfeld steuern. Eine sichere Bedienung wäre dadurch nicht gewährleistet, zumal er theoretisch versehentlich das Kochfeld aktivieren könnte, ohne sich dessen bewusst zu sein.

Des Weiteren betrifft die Erfindung ein Verfahren zur Steuerung des Kochfeldes gemäß dem kennzeichnenden Teil des Patentanspruchs 3, wobei die Steuerbefehle über eine WLAN-Verbindung übertragen werden und vor einer Umsetzung der durch die WLAN-Verbindung übertragenen Steuerbefehle im Kochfeld eine Freigabe dafür erforderlich ist, die über eine zweite Funkstrecke zwischen dem Multimediagerät und dem Kochfeld eingeholt wird und die Freigabe durch einen Datenaustausch über eine NFC-Funkstrecke erteilt wird und die Steuerbefehle ohne vorherige Freigabe an das Kochfeld übertragbar sind und diese dort so lange gespeichert werden, bis eine Freigabe erfolgt, oder bis sie gelöscht werden. Ein entsprechender Verbindungsaufbau über die zweite Funkstrecke zur Freigabe kann dabei vom Kochfeld oder vom Multimediagerät initiiert werden. Durch ein derartiges Verfahren kann sichergestellt werden, dass trotz einer Übertragung der Steuerbefehle an das Kochfeld durch Funksignale nur eine beaufsichtigte Bedienung in Sichtweite zum Kochfeld erfolgt. Es wird dadurch eine Gefährdung bezüglich einer unkontrollierten, bzw. unbeabsichtigten Bedienung ausgeschlossen. Dies wird dadurch erreicht, dass die Reichweite der zweiten Funkstrecke zur Einholung der Freigabe begrenzt ist. Eine derartige Reichweite kann beispielsweise weniger als 30 cm, insbesondere weniger als 15 cm betragen. Dadurch wird sichergestellt, dass eine Bedienung des Kochfeldes durch das Multimediagerät bewusst erfolgt.

Vorzugsweise bleibt eine erfolgte Freigabe für eine begrenzte Zeitdauer gültig, auch wenn über die zweite Funkstrecke keine Signale mehr übertragen werden. Eine gültige Freigabe kann dabei im Kochfeld und/oder im Multimediagerät hinterlegt sein. Eine Bedienung des Kochfeldes durch einen Benutzer wird durch die längere Gültigkeit der Freigabe komfortabler, da dieser zunächst das tragbare Multimediagerät zur Erlangung einer Freigabe nahe an das Kochfeld heranbringt, sich dann aber zur Eingabe der Steuerbefehle wieder von dem Kochfeld entfernen kann. Die Eingabe der Steuerbefehle kann daher von einem Ort aus erfolgen, von dem aus z. B. das Display des Multimediagerätes besser ablesbar ist, oder der weiter von den heißen Kochdünsten des Kochfeldes entfernt liegt. Dennoch erfolgt eine bewusste Bedienung des Kochfeldes, da sich ein Benutzer des Kochfeldes zunächst in dessen Nahbereich begeben muss.

Bevorzugt ist es, wenn die Zeitdauer auf einen Wert kürzer als 5 Min., insbesondere kürzer als 3 Min. begrenzt ist. Dadurch wird einerseits genügend Zeit gegeben, um Steuerbefehle einzugeben und an das Kochfeld zu übertragen, und andererseits verhindert, dass sich ein Benutzer des Kochfeldes zu weit von diesem entfernt.

Indem für die NFC-Funkstrecke eine aktive RFID (radio frequency identification)-Technik, insbesondere im Frequenzbereich von 13,5 MHz verwendet wird, ist ein besonders sicheres Freigabeverfahren ermöglicht. Als aktive RFID-Technik wird dabei eine bidirektionale Datenübertragung mittels eines aktiven Transponders (mit eigener Stromversorgung) und einem Lesegerät verstanden, bei der beide Geräte aktiv senden können.

Gemäß einer weiteren Fortbildung der Erfindung wird zumindest ein Teil der Steuerbefehle durch einen Benutzer des Kochfeldes indirekt über die Auswahl eines zu kochenden Gerichtes am Multimediagerät erzeugt. Ein Benutzer des Kochfeldes wählt beispielsweise aus einer Liste ein zu kochendes Gericht aus, anschließend wird ihm die Belegung unterschiedlicher Heizzonen des Kochfeldes mit passenden Kochgefäßen sowie deren Inhalt angezeigt bzw. aufgelistet. Die entsprechenden Steuerbefehle für die unterschiedlichen Heizzonen, sowie deren Betriebsarten werden gemeinsam über die erste Funkstrecke übertragen. Ein digitales Kochbuch kann somit beispielsweise mit entsprechenden Steuerdaten für das Kochfeld ausgerüstet sein.

Weitere Merkmale und Vorteile der Erfindung ergeben sich aus der nachfolgenden Beschreibung zweier Ausführungsbeispiele unter Bezugnahme auf die beigefügten Figuren. Es zeigen:
- Fig. 1: Ein Kochfeld mit einem Multimediagerät;
- Fig. 2: einen Programmablauf gemäß einem nicht erfindungsgemäßen Ausführungsbeispiel und
- Fig. 3: einen Programmablauf gemäß dem erfindungsgemäßen Ausführungsbeispiel.

Ein Kochfeld mit einer Glaskeramikplatte 2 auf der vier Heizzonen 4, 6, 8, 10 angeordnet sind, ist in Fig. 1 dargestellt. Das Kochfeld weist ferner eine Bedieneinheit 12 auf, durch das das Kochfeld über Touch-Sensortasten, sowie damit in Wirkverbindung stehende Digitalanzeigen steuerbar ist. Darüber hinaus weist das Kochfeld eine erste Kommunikationsschnittstelle 14 und eine, davon unabhängige zweite Kommunikationsschnittstelle 16 auf, die jeweils unter der Glaskeramikplatte 2 angeordnet sind. Die beiden Kommunikationsschnittstellen 14, 16 sind dazu ausgelegt, jeweils mit einem Multimediagerät 18 zu kommunizieren. Dabei kommuniziert die erste Kommunikationsschnittstelle 14 über eine erste Funkstrecke 20 mit dem Multimediagerät 18. Dementsprechend kommuniziert die zweite Kommunikationsschnittstelle 16 über eine zweite Funkstrecke 22 mit dem Multimediangerät 18. Die erste Funkstrecke 20 ist als WLAN-, bzw. WIFI-Drahtlosnetzwerk ausgebildet. Die zweite Funkstrecke 22 ist als NFC-Funkstrecke ausgebildet und arbeitet im Frequenzbereich von 13,5 MHz über eine aktive RFID-Technik. Während die Reichweite der ersten Funkstrecke durchaus bis zu 100 m betragen kann, beträgt die Reichweite der zweiten Funkstrecke lediglich bis zu 10 cm. Das Multimediangerät 18 ist als Smartphone ausgebildet und weist ein Programm zur Erzeugung von Steuerdaten für das Kochfeld auf.

Ein Ablaufdiagramm zur Steuerung des Kochfeldes durch das Smartphone 18 ist in einem nicht erfindungsgemäßen Ausführungsbeispiel entsprechend Fig. 2 dargestellt. Nach einer direkten oder indirekten Eingabe der Steuerbefehle in das Smartphone 18 durch einen Benutzer des Kochfeldes wird mit dem Ablaufschritt S0a die Übertragung der Steuerbefehle gestartet. Dabei ist unter einer direkten Eingabe beispielsweise die konkrete Eingabe der Leistungsstufe einer der Heizzonen 4, 6, 8, 10 zu verstehen. Unter einer indirekten Eingabe ist beispielsweise die Eingabe der Steuerbefehle über die Auswahl eines zu garenden Gerichtes oder über die Auswahl eines Automatikprogramms für eine oder mehrere der Heizzonen 4, 6, 8, 10 zu verstehen. Nachfolgend wird in Ablaufschritt S1a vom Smartphone 18 versucht, einen NFC-Verbindungsaufbau zum Kochfeld über die zweite Funkstrecke 22 herzustellen. Bei erfolglosem Verbindungsaufbau verzweigt das Programm in Ablaufschritt S2a zurück zu Ablaufschritt S1a. Ein erneuter Verbindungsaufbau wird versucht. Ist der NFC-Verbindungsaufbau entsprechend Ablaufschritt S2a erfolgreich, dann holt sich das Smartphone 18 im Ablaufschritt S3a eine Freigabe zur Übertragung der Steuerdaten an das Kochfeld. Darauffolgend stellt das Multimediagerät im Ablaufschritt S4a eine WLAN-Verbindung zum Kochfeld her. Zeitgleich wird in Ablaufschritt S5a ein Timer zur Begrenzung der Freigabedauer gestartet. Ablaufschritt S6a prüft die Gültigkeit der Freigabe und führt das Programm bei Erkennen einer abgelaufenen Freigabe an den Ablaufschritt S1a zurück. Ist die Freigabe nicht abgelaufen, so kann ein Benutzer des Kochfeldes entsprechend Ablaufschritt S7a das Kochfeld über das Smartphone 18 bedienen, wobei dieses während des Zeitraumes der Freigabe Steuerbefehle an das Kochfeld schicken kann, die dann unmittelbar umgesetzt werden. In diesem ersten Ausführungsbeispiel ist eine Bedienung des Kochfeldes durch das Smartphone 18 unmittelbar möglich, solange eine Freigabe dafür existiert, bzw. solange sich das Smartphone 18 innerhalb der NFC-Reichweite befindet.

Das Ablaufdiagramm des erfindungsgemäßen Ausführungsbeispiels ist in Fig. 3 dargestellt. Nach einem Programmstart im Ablaufschritt S0b baut das Smartphone 18 eine WLAN-Verbindung zum Kochfeld im Ablaufschritt S1b auf. Im folgenden Ablaufschritt S2b werden die am Smartphone 18 getroffenen Einstellungen, bzw. die entsprechenden Steuerbefehle an das Kochfeld gesandt. Es folgt Ablaufschritt S3b, bei dem das Smartphone 18 versucht, eine NFC-Funkverbindung zum Kochfeld herzustellen, um die übertragenen Steuerbefehle freizugeben. In Ablaufschritt S4b wird geprüft, ob eine NFC-Verbindung zustande gekommen ist. Ist dies der Fall, so werden in Ablaufschritt S5b die am Smartphone 18 gemachten Eingaben bzw. die Steuerbefehle per NFC-Verbindung bestätigt, bzw. freigegeben und deren Umsetzung im Kochfeld gestartet. Ist keine NFC-Verbindung in Ablaufschritt S4b feststellbar, so springt das Programm zurück zu Ablaufschritt S3b. Nach der Freigabe der Eingaben bzw. der Steuerbefehle in Ablaufschritt S5b wird im Ablaufschritt S6b geprüft, ob die NFC-Verbindung weiterhin besteht. Ist dies nicht der Fall, so wird das Programm mit Ablaufschritt S1b fortgesetzt. Besteht weiterhin eine NFC-Verbindung, so fährt das Programm mit Ablaufschritt S7b fort, wobei das Kochfeld direkt über das Smartphone 18 zu bedienen ist.

### BEZUGSZEICHENLISTE

- 2: Glaskeramikplatte
- 4: Heizzone
- 6: Heizzone
- 8: Heizzone
- 10: Heizzone
- 12: Bedieneinheit
- 14: Erste Kommunikationsschnittstelle
- 16: Zweite Kommunikationsschnittstelle
- 18: Multimediagerät
- 20: Erste Funkstrecke
- 22: Zweite Funkstrecke
- Sxa: Ablaufschritt Ausführungsbeispiel 1
- Sxb: Ablaufschritt Ausführungsbeispiel 2

## Patentansprüche

1. Kochfeld mit einer ersten Kommunikationsschnittstelle (14), die dazu ausgebildet ist, mittels einer ersten Funkstrecke (20) durch ein tragbares Multimediagerät (18) Steuerbefehle zu empfangen, wobei das Kochfeld eine zweite Kommunikationsschnittstelle (16) aufweist, die dazu ausgebildet ist, mit dem Multimediagerät (18) über eine zweite Funkstrecke (22) zu kommunizieren, **dadurch gekennzeichnet, dass** die erste Funkstrecke als WLAN-, bzw. WIFI-Drahtlosnetzwerk ausgestaltet ist und die zweite Funkstrecke (22) als NFC-Funkstrecke ausgebildet ist und über die zweite Funkstrecke (22) eine Freigabe zur Umsetzung der mittels der ersten Kommunikationsschnittstelle (14) übertragenen Steuerbefehle erfolgt, wobei die Steuerbefehle ohne vorherige Freigabe über die WLAN-Verbindung an das Kochfeld übertragbar sind und diese dort so lange gespeichert werden, bis über die zweite Funkstrecke (22) eine Freigabe dafür erfolgt, oder bis sie gelöscht werden.

2. Kochfeld nach Anspruch 1, **dadurch gekennzeichnet, dass** die zweite Kommunikationsschnittstelle (16) dazu ausgelegt ist, über eine maximale Entfernung von 30 cm, insbesondere von 15 cm zu kommunizieren.

3. Verfahren zur Steuerung eines Kochfelds nach einem der vorhergehenden Ansprüche, bei dem durch ein Multimediagerät (18) mittels einer ersten Funkstrecke (20) Steuerbefehle an das Kochfeld übertragen werden, **dadurch gekennzeichnet, dass** die Steuerbefehle über eine WLAN-Verbindung übertragen werden und vor einer Umsetzung der durch die WLAN-Verbindung übertragenen Steuerbefehle im Kochfeld eine Freigabe dafür erforderlich ist, die über eine zweite Funkstrecke (22) zwischen dem Multimediagerät (18) und dem Kochfeld eingeholt wird und die Freigabe durch einen Datenaustausch über eine NFC-Funkstrecke erteilt wird und die Steuerbefehle ohne vorherige Freigabe an das Kochfeld übertragbar sind und diese dort so lange gespeichert werden, bis eine Freigabe erfolgt, oder bis sie gelöscht werden.

4. Verfahren nach Anspruch 3, **dadurch gekennzeichnet, dass** eine erfolgte Freigabe für eine begrenzte Zeitdauer gültig bleibt, auch wenn über die zweite Funkstrecke (22) keine Signale übertragen werden.

5. Verfahren nach Anspruch 4, **dadurch gekennzeichnet, dass** die Zeitdauer auf einen Wert kürzer als 5 Min., insbesondere kürzer als 3 Min. begrenzt ist.

6. Verfahren nach einem der vorhergehenden Ansprüche 3 bis 5, **dadurch gekennzeichnet, dass** für die NFC-Funkstrecke eine aktive RFID-Technik, insbesondere im Frequenzbereich von 13,5 MHz verwendet wird.

7. Verfahren nach einem der vorhergehenden Ansprüche 3 bis 6, **dadurch gekennzeichnet, dass** zumindest ein Teil der Steuerbefehle durch einen Benutzer des Kochfeldes indirekt über die Auswahl eines zu kochenden Gerichtes am Multimediagerät erzeugt wird.

## Claims

1. Hob having a first communication interface (14) which is embodied to receive control commands by means of a first radio link (20) through a portable multimedia device (18), wherein the hob has a second communication interface (16) which is embodied to communicate with the multimedia device (18) via a second radio link (22), **characterised in that** the first radio link is configured as a WLAN or WIFI wireless network and the second radio link (22) is configured as an NFC radio link and a release takes place via the second radio link (22) to implement the control commands transmitted by means of the first communication interface (14), wherein the control commands can be transmitted to the hob without prior release via the WLAN connection and are stored there until they are released via the second radio link (22), or until they are deleted.

2. Hob according to claim 1, **characterised in that** the second communication interface (16) is designed to communicate over a maximum distance of 30 cm, in particular 15 cm.

3. Method for controlling a hob according to one of the preceding claims, in which control commands are transmitted to the hob by means of a first radio link (20) through a multimedia device (18), **characterised in that** the control commands are transmitted via a WLAN connection and before the control commands transmitted by the WLAN connection are implemented in the hob a release for them is required, which is obtained via a second radio link (22) between the multimedia device (18) and the hob, and the release is granted by an exchange of data via an NFC radio link and the control commands are transmitted to the hob without prior release and are stored there until they are released, or until they are deleted.

4. Method according to claim 3, **characterised in that** a release that has taken place remains valid for a limited period of time, even if no signals are transmitted via the second radio link (22).

5. Method according to claim 4, **characterised in that** the duration is limited to a value shorter than 5 minutes, in particular shorter than 3 minutes.

6. Method according to one of the preceding claims 3 to 5, **characterised in that** an active RFID technology, especially in the frequency range of 13.5 MHz, is used for the NFC radio link.

7. Method according to one of the preceding claims 3 to 6, **characterised in that** at least some of the control commands are generated indirectly by a user of the hob on the multimedia device by selection of a dish to be cooked.

## Revendications

1. Table de cuisson comprenant une première interface de communication (14) qui est configurée pour recevoir des instructions de commande par un appareil multimédia (18) portable au moyen d'un premier trajet radio (20), dans laquelle la table de cuisson présente une deuxième interface de communication (16) qui est configurée pour communiquer avec l'appareil multimédia (18) par l'intermédiaire d'un deuxième trajet radio (22), **caractérisée en ce que** le premier trajet radio est conçu comme réseau sans fil WLAN resp. WIFI, et **en ce que** le deuxième trajet radio (22) est réalisé comme trajet radio NFC, et **en ce qu'**une validation pour la réalisation des instructions de commande transmises au moyen de la première interface de communication (14) est effectuée par l'intermédiaire du deuxième trajet radio (22), dans laquelle les instructions de commande sont transmissibles à la table de cuisson par l'intermédiaire de la liaison WLAN sans validation préalable, et dans laquelle celles-ci y sont mémorisées jusqu'à ce qu'une validation ait lieu par l'intermédiaire du deuxième trajet radio (22) ou jusqu'à ce qu'elles soient supprimées.

2. Table de cuisson selon la revendication 1, **caractérisée en ce que** la deuxième interface de communication (16) est configurée pour communiquer sur une distance maximale de 30 cm, notamment de 15 cm.

3. Procédé de commande d'une table de cuisson selon l'une quelconque des revendications précédentes, dans lequel des instructions de commande sont transmises à la table de cuisson par un appareil multimédia (18) au moyen d'un premier trajet radio (20), **caractérisé en ce que** les instructions de commande sont transmises par l'intermédiaire d'une liaison WLAN et **en ce qu'**avant une réalisation des instructions de commande transmises au moyen de la liaison WLAN dans la table de cuisson, une validation est nécessaire, laquelle est procurée par l'intermédiaire d'un deuxième trajet radio (22) entre l'appareil multimédia (18) et la table de cuisson, et **en ce que** la validation est accordée au moyen d'un échange de données par l'intermédiaire d'un trajet radio NFC, et **en ce que** les instructions de commande sont transmissibles à la table de cuisson sans validation préalable, et **en ce que** celles-ci y sont mémorisées jusqu'à ce qu'une validation ait lieu ou jusqu'à ce qu'elles soient supprimées.

4. Procédé selon la revendication 3, **caractérisé en ce qu'**une validation effectuée reste valable pour une durée limitée même si aucun signal n'est transmis par l'intermédiaire du deuxième trajet radio (22).

5. Procédé selon la revendication 4, **caractérisé en ce que** la durée est limitée à une valeur inférieure à 5 minutes, notamment inférieure à 3 minutes.

6. Procédé selon l'une quelconque des revendications précédentes 3 à 5, **caractérisé en ce qu'**une technique RFID active est utilisée pour le trajet radio NFC, notamment dans la plage de fréquence de 13,5 MHz.

7. Procédé selon l'une quelconque des revendications précédentes 3 à 6, **caractérisé en ce qu'**au moins une partie des instructions de commande est générée sur l'appareil multimédia par un utilisateur de la table de cuisson, indirectement par la sélection d'un plat à cuire.
